# EUROPÄISCHE PATENTSCHRIFT

(11) **EP 0 792 728 B1**
(45) Veröffentlichungstag und Bekanntmachung des Hinweises auf die Patenterteilung: **31.10.2001**
(21) Anmeldenummer: 97101254.7
(22) Anmeldetag: 28.01.1997
(51) Int. Cl.: B26D 1/00, B26D 7/06, B27L 7/04, B27L 7/02, B27M 1/00, B26D 1/36, B27L 11/00

(54) **Vorrichtung zum Ablängen von Holz**
Device for cutting wood
Equipement pour le tronçonnage de bois

(30) Priorität: 29.02.1996 DE 19607558
(43) Veröffentlichungstag der Anmeldung: 03.09.1997
(73) Patentinhaber: Berthold, Manfred, 91629 Weihenzell (DE); Berthold, Hans, 91629 Weihenzell (DE)
(72) Erfinder: Berthold, Manfred, 91629 Weihenzell (DE); Berthold, Hans, 91629 Weihenzell (DE)
(74) Vertreter: Matschkur, Lindner Blaumeier Patent- und Rechtsanwälte

(56) Entgegenhaltungen:
- EP-A- 0 019 092
- WO-A-82/04449
- WO-A-84/02871
- WO-A-84/03655
- US-A- 4 053 004
- US-A- 4 431 039
- US-A- 4 834 155
- DATABASE WPI Section PQ, Week 8612 Derwent Publications Ltd., London, GB; Class P63, AN 86-080194 XP002051399 & SU 1 175 699 A (KALININ POLY) , 30.August 1985
- DATABASE WPI Section PQ, Week 8537 Derwent Publications Ltd., London, GB; Class P63, AN 85-228695 XP002051400 & SU 1 140 955 A (LITH FORESTRY RES) , 23.Februar 1985

## Beschreibung

Die Erfindung betrifft eine Vorrichtung zum Ablängen von Holz, insbesondere von Baumstämmen, mit einer in einem Gehäuse, das wenigstens eine Aufgabeöffnung und eine Abgabeöffnung aufweist, angeordneten motorisch antreibbaren, wenistens eine Schneide aufweisenden Schneideinrichtung, mittels welcher das zum Schneiden gegengelagerte Holz trennbar ist.

Zum Herstellen von beispielsweise Brennholz od.dgl. werden längere Holzstücke, beispielsweise geschnittene Balken oder die Baumstämme selbst, mit einer Schneid- oder Sägevorrichtung in handliche Stücke zerteilt, wobei als solche Schneid- oder Sägevorrichtungen alle möglichen bekannten Formen wie beispielsweise rein manuelle Handsägen, oder auch kleine elektrische Sägen bis hin zu feststehenden Kreis- oder Gattersägen verwendet werden, jeweils abhängig davon, ob die Brennholzherstellung für den Hausgebrauch oder in industriellem Maßstab erfolgt. Kommen größere, feststehende Maschinen, also beispielsweise Kreissägen od.dgl., zum Einsatz, so ist es erforderlich, das zu schneidende Holz der Schneide oder Säge zuzuführen, die ihrerseits lediglich eine feststehende Bewegung, also entweder eine Kreis- oder eine Vertikalbewegung, durchführt. Das Holz muß dabei an der insoweit feststehenden Schneide vorbeigeführt werden. Dies aber stellt ein großes Gefahrenpotential dar, da insoweit der die Maschine Bedienende bis nahe an den eigentlichen Schnittbereich zwecks Führung des Holzes langen muß. Zwar ist das Holz vor allem bei großen Anlagen beispielsweise mittels Zufördereinrichtungen zu der feststehenden Schneide transportierbar, jedoch führt dies dazu, daß die gesamte Anlage äußerst aufwendig gestaltet und damit sehr teuer in der Herstellung und Anschaffung ist und damit für kleinere Betriebe oder auch den Hausgebrauch insoweit gänzlich unrentabel ist. Weitere Probleme bei bisher bekannten feststehenden Schneid- oder Sägevorrichtungen liegen darin, eine definierte Schnittholzlänge zu erreichen, die insbesondere dann erforderlich ist, wenn das Brennholz nach dem Schneiden sauber gestapelt werden soll, um für längere Zeit eingelagert zu werden. Dies gilt sowohl im Hausgebrauch als auch für die Industriefertigung. Bisher ist es in der Regel erforderlich, bei feststehenden Vorrichtungen mit manueller Holzzuführung die abzuschneidende Länge entweder mit dem Augenmaß oder mittels einer Meßskala ungefähr festzulegen, was aber nur ein äußerst ungenaues und darüber hinaus umständliches Arbeiten zuläßt. Bei großen volllautomatischen Anlagen dagegen erfolgt die Förderung des Holzes zu diesem Zweck intermittierend, was zum einen äußerst aufwendig im Hinblick auf die Steuerung, zum anderen die gesamte Anlage in ihrem Aufbau und der Dimensionierung aufwendig ist.

Aus der Patentanmeldung WO 84 02871 A1 ist eine Vorrichtung zum Zerkleinern von Holz bekannt, deren Schneideinrichtung eine Scheibe umfasst, auf welcher eine Schneide spiralförmig vorspringend angeordnet ist. Das Schnittgut trifft dabei aus einem Vorratsbehälter ungeordnet auf die Schneideinrichtung, so dass sich unregelmäßig lange Abschnitte ergeben. Eine Zerkleinerungsvorrichtung für Holz wird in der EP 0 019 092 A1 beschrieben, wobei das Schnittgut über einen Trichter an eine als Schneckenwelle ausgebildete Schnitteinrichtung zugeführt wird. Durch die konische Form der Schneckenwelle wird das Schnittgut in unterschiedlich lange Abschnitte zerteilt, je nachdem, mit welchem Teil der Schneide es in Berührung kommt.

Aus der WO-A-84/03655 ist eine Vorrichtung zum Ablängen von Holz bekannt, deren Schneideinrichtung eine Scheibe umfasst, auf welcher zwei Schneiden spiralförmig vorspringend angeordnet sind. Die Schneidkanten liegen auf axiale Spiralen und wirken mit schräg angeordneten, stationären Gegenkanten. Diese Schrift wird als der nächstliegender Stand der Technik angesehen.

Der Erfindung liegt somit das Problem zugrunde, eine Vorrichtung zum Ablängen von Holz zu schaffen, die in ihrem Aufbau einfach gestaltet und in ihrer Handhabung im Hinblick auf sicherheitstechnische Aspekte verbessert ist bei gleichzeitiger Ermöglichung einer definierten Abschneidlänge.

Zur Lösung dieses Problems sind Vorrichtungen gemäß den Ansprüchen 1 und 9 vorgesehen.

Durch die erfindungsgemäße Ausbildung der Schneideinrichtung mit ihrer schnecken- oder spiralförmigen Schneide wird das Holz mit besonderem Vorteil selbständig "durch" die Ablängvorrichtung gefördert. Denn infolge der schnecken- oder spiralförmigen Ausbildung beschreibt die Schneide bei Rotation der Schneideinrichtung eine quasi in Durchschubrichtung laufende Bewegung, der das von der Schneide ergriffene Holz folgt und so, einmal gegriffen, selbständig unter gleichzeitiger Zerteilung durchgefördert wird. Dies hat den besonderen Vorteil, daß die Bedienperson das lange Holzstück lediglich einmal in den Bereich der umlaufenden Schneide führen muß, wonach das Holz, das ja gegengelagert ist, vollautomatisch eingezogen und durchgefördert wird, so daß keinerlei manuelle Tätigkeiten im Schneidbereich nötig sind und damit das Verletzungspotential minimiert ist. Da die Schneidenwindungen einen definierten Abstand aufweisen, ist ferner mit besonderem Vorteil auch eine definierte Schnittlänge gewährleistet, so daß Brennholzstücke mit definierter Länge erhalten werden können.

Damit das Holz nach dem Zuführen in die Aufgabeöffnung möglichst schnell ergriffen und der Einschneidevorgang sofort beginnt, ist vorgesehen, daß im Bereich der Aufgabeöffnung eine wandförmige, das Holz gegenlagernde Platte od.dgl. angeordnet ist, die sich unter einem Winkel bis nahe an die Schneide erstreckt. An dieser Platte liegt das Holz mit besonderem Vorteil an und rutscht während des Förder- und Schneidvorgangs an der Platte entlang, wodurch auf einfache Weise die Gegenlagerung zu jedem Zeitpunkt, also auch dann, wenn schon tief eingeschnitten ist, realisiert ist. Zur Erleichterung der Bewegung längs der Platte kann diese auch mit Rollen od.dgl. versehen sein, an denen das Holz abrollt, alternativ können aber auch entsprechend dimensionierte und gelagerte Rollen oder Walzen anstelle der Platte vorgesehen sein. Der Winkel, unter welchem die Platte zur Schneide eingestellt ist, kann erfindungsgemäß in Abhängigkeit von der Anzahl der Windungen und/oder dem Abstand der Windungen und/oder der Höhe der Schneide bzw. der Windungen voneinander gewählt sein.

Die erfindungsgemäß Vorrichtung ist im Rahmen einer ersten Alternative derart ausgebildet, daß die Schneideinrichtung eine im wesentlichen kreisförmige Scheibe umfaßt, auf welcher die Schneide vorspringend angeordnet ist. Die Schneide, die in weiterer Ausgestaltung im wesentlichen parallel zur Drehachse aus der Scheibenebene vorspringt, wobei auch eine entsprechende Schrägstellung denkbar ist, ist vorteilhaft einfach auf einer im wesentlichen kreisförmigen Scheibe, die dann mittels eines an sich bekannten Antriebsmotors rotierend angetrieben wird, angeordnet, was aus fertigungstechnischer Sicht besonders einfach ist. In weiterer Erfindungsausgestaltung kann vorgesehen sein, daß die sich vorzugsweise vom äußeren Rand der Scheibe nach innen windende Schneide in einem Bereich außerhalb der Scheibenmitte und damit der Drehachse endet, was dahingehend von Vorteil ist, daß dadurch erreicht wird, daß das geschnittene Holz, wenn es bis an das Schneidenende gefördert und abgeschnitten ist, automatisch aus dem Schneidenbereich fällt, da die Scheibenmitte insoweit frei ist. Auf diese Weise ist einfachst für eine sichere Ausgabe des geschnittenen Holzstückes aus dem Schneidenbereich gesorgt. Die Schneide beschreibt bei dieser Ausführungsform vorteilhaft infolge ihres nach innen gerichteten Verlaufes bei Rotation eine spiralförmige Wanderbewegung zur Scheibenmitte, der das ergriffene Holz dann folgt.

Im Rahmen einer zweiten Ausführungsalternative ist die Schneideinrichtung erfindungsgemäß als Schneckenwelle ausgebildet, wobei die Schneide an der schraubenförmigen Windung der Schneckenwelle ausgebildet ist. Auch bei einer darartigen Ausbildung ist infolge des schneckenförmigen Schneidenverlaufs eine Vorschubbewegung der Schneide bei Rotation der Welle gegeben, die bei gegriffenem Holz eine Förderbewegung desselben unter gleichzeitiger Zerteilung ermöglicht. Auch bei dieser Realisationsform sind die erfindungsgemäßen Vorteile im Hinblick auf die Betriebssicherheit und die Ermöglichung einer definierten Schnittlänge vorteilhaft erfüllt.

Die maximale Schnittiefe in das Holz wird bei beiden Ausführungsformen durch die Höhe der im einen Fall auf die kreisförmige Scheibe aufgesetzten Schneide bzw. durch die Höhe der Schneckenwindung bis zum Wellengrund vorgegeben, die erfindungsgemäß dementsprechend gewählt sind, so daß für jeden Zweck die entsprechend dimensionierte Vorrichtung zur Verfügung steht. Um zu ermöglichen, auch Holz zu schneiden, das etwas stärker ist als die maximale Schneidtiefe kann in weiterer Erfindungsausgestaltung vorgesehen sein, an der Schneideinrichtung Elemente anzuordnen, mittels denen derart auf das bereits teilweise eingeschnittene Holz einwirkbar ist, daß der noch nicht geschnittene Teil bricht. Mit diesen Elementen, die im Falle der ersten Ausführungsalternative (Scheibenausführung) als sich zwischen der Scheibenoberfläche und der zur Scheibenmitte weisenden Schneidenwand erstreckende Keile od.dgl., und die bei der zweiten Ausführungsalternative (Schneckenwelle) als sich zwischen der Windung und dem Wellengrund erstreckende Keile od.dgl. ausgebildet sind, die sich in Förderrichtung der Schneckenwelle erstrecken, wird das teilgeschnittene Holz vorteilhaft spätestens dann ergriffen, wenn das Holz nahe am oder bereits auf dem Scheiben- oder Wellengrund aufliegt. Wird die Scheibe oder die Welle bei Anliegen der Elemente weitergedreht, so drücken diese auf das teilgeschnittene Holz, so daß dieses vorteilhaft bricht und so ein Schneiden von Holz größerer Stärke möglich ist.

Da infolge des kontinuierlichen Schneidens während der gesamten Förderung quasi an jedem Punkt der Schneideinrichtung geschnitten werden kann, ist somit die Schneidkapazität der Vorrichtung nicht auf einen einzigen Schneidvorgang und damit nur auf eine einzige Aufgabeöffnung begrenzt. Infolgedessen kann in weiterer Erfindungsausgestaltung vorgesehen sein, daß wenigstens zwei in Drehrichtung der Schneideinrichtung hintereinander angeordnete Aufgabeöffnungen vorgesehen sind, wobei insbesondere bei der Schneckenwellenausführung bei entsprechender Länge der Schneckenwelle eine Vielzahl von Aufgabeöffnungen vorgesehen sein können.

Bei der Scheibenalternative hat es sich als zweckmäßig erwiesen, wenn die Scheibe erfindungsgemäß im wesentlichen vertikal angeordnet ist und die Aufgabeöffnung(en) derart vorgesehen sind, daß das Holz im wesentlichen horizontal zuführbar ist, wobei selbstverständlich zur Erleichterung des Herausfallens des geschnittenen Stückes aus dem Schneidbereich die Scheibe auch etwas gekippt sein kann. Die Schneckenwelle ist zweckmäßig im wesentlichen horizontal angeordnet, wobei die Ausgabeöffnung(en) bevorzugt derart vorgesehen sind, daß das Holz von oben auf die Schneckenwelle zuführbar ist.

Weitere Vorteile, Merkmale und Einzelheiten der Erfindung ergeben sich aus den im folgenden beschriebenen Ausführungsbeispielen sowie anhand der Zeichnung. Dabei zeigen:
- Fig. 1: eine Aufsicht auf die Schneideinrichtung der ersten Ausführungsalternative (kreisförmige Scheibe),
- Fig. 2: eine perspektivische Ansicht der Vorrichtung der ersten Ausführungsalternaive,
- Fig. 3: eine perspektivische Ansicht der Vorrichtung aus Fig. 2 mit Blick in die Aufgabeöffnung,
- Fig. 4: eine Schnittansicht durch die Schneideinrichtung der ersten Ausführungsalternative, und
- Fig. 5: eine Ansicht der Schneideinrichtung der zweiten Ausführungsalternative (Schneckenwelle).

Fig. 1 zeigt eine Schneideinrichtung 1 der ersten Ausführungsalternative. Diese Schneideinrichtung 1 besteht aus einer kreisförmigen Scheibe 2, auf welcher eine Schneide 3 angeordnet, beispielsweise aufgeschweißt ist. Die Schneide 3 beschreibt eine schneckenförmige Linie und windet sich vom Außenbereich der Scheibe 3 bis in den Bereich der Drehachse D, endet jedoch außerhalb der Drehachse, um auf diese Weise das Herausfallen des geschnittenen Holzes zu ermöglichen. Der Abstand d der einzelnen Windungen der Schneide 3 bleibt dabei stets gleich, um zum einen für eine definierte Schnittbreite zu sorgen, und um andererseits zu verhindern, daß infolge unterschiedlichen Schneidenabstands die Schneide 3 beschädigt wird, wenn in das Holz teilweise eingeschntiten wird, da die Schneide ja insoweit durch das Holz geführt wird und bei sich änderndem Windungsabstand die Schneide im eingeschnittenen Holz verklemmt und beschädigt werden kann. Die Rotation der Schneideinrichtung 1 erfolgt in Richtung des Pfeiles A, was zur Folge hat, daß die Schneide selbst eine nach innen gerichtete Wanderbewegung durchführt.

Eine Ansicht einer Vorrichtung der ersten Ausführungsalternative ist in Fig. 2 gezeigt, wobei lediglich der Bereich der Schneideinrichtung gezeigt ist, sämtliche Gehäuseteile, der Motor u.dgl. der Übersichtlichkeit halber weggelassen sind. Wie Fig. 2 zu entnehmen ist, springt die Schneide 3 von der Scheibenebene in im wesentlichen paralleler Ausrichtung zur Drehachse D hervor. Die Schneideinrichtung 1 selber ist in einem mit 4 gekennzeichneten Gestell drehbar gelagert und von einem nicht gezeigten Motor, der bevorzugt an der Rückseite der Scheibe 2 angreift, rotierend antreibbar. Im Bereich der Schneideinrichtung ist eine Aufgabeöffnung 5 zur Aufgabe des zu schneidenden Holzes 6 vorgesehen, deren genaue Ausbildung bezüglich Fig. 3 näher beschriebne wird. Über diese Ausgabeöffnung 5 wird das Holz in den Schneidbereich geführt, dort von den Schneiden ergriffen und nach innen gezogen. Nach Beendigung des Schneidens fällt das Holzstück im Bereich der Scheibenmitte heraus.

Gezeigt sind ferner keilförmige Elemente 7, die zwischen der Schneide 3 und dem Scheibengrund, zur Scheibenmitte hin gerichtet, angeordnet sind, vgl. auch Fig. 1. Diese Elemente dienen dazu, das Holz zu ergreifen, wenn es weit genug eingeschnitten ist. Wird das Holz gegriffen, so wird es, sofern es noch nicht vollständig durchgeschnitten ist, bei Weiterbewegung der Scheibe durch die Elemente 7 nach unten gedrückt und abgebrochen, so daß auch Holzstücke, die stärker sind als die Höhe der Schneide 3, geschnitten werden können. Die Schneide 3 selbst muß mindestens zwei sich überlappende Windungen aufweisen, damit ein kontinuierlicher Transport gewährleistet ist. Über die zweite Aufgabeöffnung 5a, die der ersten im wesentlichen gegenüberliegend angeordnet ist, ist ein zweites Holzstück gleichzeitig zuführ- und bearbeitbar. Infolge der Spiralform der Schneide 3 werden die beiden Hölzer stets unterschiedlich tief eingeschnitten, so daß das letztendliche Abschneiden stets abwechselnd erfolgt, so daß die Holzstücke ohne einander zu klemmen mittig nacheinander herausfallen können.

Fig. 3 zeigt im Detail den Bereich der Aufgabeöffnung 5 (wobei der der Aufgabeöffnung 5a entsprechend ausgebildet ist) Das Holzstück 6 ist hier bereits derart weit eingeschoben, daß es sich im Bereich der Schneide 3 befindet und bei weiterer Drehung der Scheibe 2 von der Schneide gegriffen und mitgefördert wird. Das Holzstück 6 ist an einer Platte 8 gegengelagert. Die Platte 8 ist bezüglich der Schneidebene in einem Winkel angeordnet, wie insbesondere der Fig. 4 zu entnehmen ist. Aufgrund dieser winkligen Anordnung ist gewährleistet, daß stets eine Gegenlagerung gegeben ist, auch dann, wenn bereits tief in das Holz 6 eingeschnitten ist. Die erforderliche unterseitige Gegenlagerung ist durch die Platte 9 gegeben, auf welcher das Holz 6 aufliegt. Im gezeigten Beispiel wird, da das Holz 6 schmal ist, dieses erst von dem weiter innen liegenden Schneidengang gegriffen. Ist das Holz 6 aber stärker dimensioniert, so wird es bereits durch den äußeren Schneidengang gegriffen, also wesentlich früher als im gezeigten Beispiel. Die Schneide 3 ist in ihrem Anfangsbereich 10 zur Ermöglichung eines sofortigen Einschnitts in diesem Fall mit einer vertikalen Schneide 11 und einem angeschrägten Schneidenstück 12 versehen.

Fig. 4 zeigt in einer schematischen Schnittansicht die Zerteilung eines Holzstücks. Dieses ist bereits von der äußeren Schneidenwindung 3a gegriffen und bereits teilweise eingeschnitten. Infolge der bereits erfolgten Rotation wurde das Holzstück nach innen gezogen und infolge der Gegenlagerung durch die Platte 8 unter einem vorbestimmten Winkel von der weiter innen liegenden Schneidenwindung 3b, die ja lediglich den kontinuierlich außen beginnenden Schneidvorgang fortgesetzt hat, tief eingeschnitten und im gezeigten Beispiel bereits weitestgehend durchgeschnitten. Da das Holzstück in dem in Fig. 4 gezeigten Beispiel stärker bemessen ist, liegt es im mittigen Scheibenbereich bereits auf der Scheibe 2 auf. Um nun ein sofortiges Abreißen des Holzes zu gewährleisten, sind die bereits eingangs beschriebenen Elemente 7 vorgesehen, von denen infolge der Schnittansicht in Fig. 4 keines sichtbar ist. Jedoch greifen diese bei weiterer Rotation in Richtung des Doppelpfeils B an dem Holzstück 6a an und reißen dieses gänzlich ab, so daß es herausfallen kann. Gleiches geschieht natürlich bei weiterer Rotation mit dem nachfolgenden eingeschnittenen Holzstück.

Eine zweite Ausführungsform ist in Fig. 5 dargestellt. Bei dieser besteht die Schneideinrichtung 13 aus einer Schneckenwelle 14, wobei die Schneiden 15 auf den Schneckenwindungen oberseitig ausgebildet sind. Bei Rotation der Schnekkenwelle 14 in Richtung des Pfeils C beschreibt auch hier die Schneide 15 eine in Richtung des Pfeils E gerichtet Wanderbewegung. Wird nun ein Holzstück in die Aufgabeöffnung 16 eingeführt, wird dieses unter Gegenlagerung an der Platte 17 von einer Wellenwindung erfaßt und teilweise eingeschnitten. Infolge der Wanderbewegung wird das Holzstück 18 in Richtung des Pfeils F weiter nach innen gezogen und letztlich abgeschnitten. Auch hier sind Elemente 19 vorgesehen, die zum Abreißen des Holzstücks dienen, wenn dieses infolge seiner Stärke nicht vollständig durchgeschnitten werden kann.

## Patentansprüche

1. Vorrichtung zum Ablängen von Holz, insbesondere von Baumstämmen, mit einer in einem Gehäuse, das wenigstens eine Aufgabeöffnung und eine Abgabeöffnung aufweist, angeordneten motorisch antreibbaren, wenigstens eine Schneide aufweisenden Schneideinrichtung, mittels welcher das zum Schneiden gegengelagerte Holz trennbar ist, wobei die Schneideinrichtung (1) eine im Wesentlichen kreisförmige Scheibe (2) umfasst, auf welcher die Schneide (3) vorspringend angeordnet ist, wobei die Schneide (3) spiralförmig verlaufend ausgebildet ist und einen konstanten Abstand zur Scheibe aufweist, und dass im Bereich der Aufgabeöffnung (5) eine wandförmige, das Holz gegenlagernde Platte (8) oder dergleichen angeordnet ist, die sich unter einem Winkel bis nahe an die Schneide (3) erstreckt, so dass bei angetriebener Schneideinrichtung (1) das Holz (6) unter gleichzeitiger Zerteilung selbständig förderbar ist.

2. Vorrichtung nach einem der vorangehenden Ansprüche, **dadurch gekennzeichnet, dass** der Abstand der Windungen der spiralförmigen Schneide (3) gleichbleibend ist.

3. Vorrichtung nach Anspruch 1 oder 2, **dadurch gekennzeichnet, dass** die Schneide (3) im Wesentlichen parallel zur Drehachse (D) aus der Scheibenebene vorspringt.

4. Vorrichtung nach einem der vorangehenden Ansprüche, **dadurch gekennzeichnet, dass** die sich vorzugsweise vom äußeren Rand der Scheibe (2) nach innen windende Schneide (3) in einem Bereich außerhalb der Scheibenmitte und damit der Drehachse (D) endet.

5. Vorrichtung nach einem der vorangehenden Ansprüche, **dadurch gekennzeichnet, dass** die Scheibe (2) im wesentlichen vertikal angeordnet ist, und die Aufgabeöffnung (5) derart angeordnet sind, dass das Holz (6) im wesentlichen horizontal zuführbar ist.

6. Vorrichtung nach einem der vorangehenden Ansprüche, **gekennzeichnet durch** an der Schneideinrichtung (1) vorgesehene Elemente (7), mittels denen derart auf das bereits teilweise eingeschnittene Holz einwirkbar ist, dass der noch nicht geschnittene Teil bricht.

7. Vorrichtung nach Anspruch 6, **dadurch gekennzeichnet, dass** die Elemente (7) als sich zwischen der Scheibenoberfläche und der zur Scheibenmitte weisenden Schneidenwand erstreckende Keile oder dergleichen ausgebildet sind.

8. Vorrichtung nach einem der vorangehenden Ansprüche, **dadurch gekennzeichnet, dass** die Höhe der Windung der auf der Scheibe (2) angeordneten Schneide (3) entsprechend der maximalen Stärke des zu schneidenden Holzes gewählt ist.

9. Vorrichtung zum Ablängen von Holz, insbesondere von Baumstämmen, mit einer in einem Gehäuse, das wenigstens eine Aufgabeöffnung und eine Abgabeöffnung aufweist, angeordneten motorisch antreibbaren, wenigstens eine Schneide aufweisenden Schneideinrichtung, mittels welcher das zum Schneiden gegengelagerte Holz trennbar ist, wobei die Schneide (15) der Schneideinrichtung (13) schneckenförmig verlaufend ausgebildet ist und die Schneideinrichtung eine Schneckenwelle (14) ist, wobei die Schneide (15) an der schraubenförmigen Windung der Schneckenwelle (14) ausgebildet ist und einen konstanten Abstand zur Schneckenachse aufweist, und dass im Bereich der Aufgabeöffnung (16) eine wandförmige, das Holz gegenlagernde Platte (17) oder dergleichen angeordnet ist, die sich unter einem Winkel bis nahe an die Schneide (15) erstreckt, so dass bei angetriebener Schneideinrichtung (13) das Holz (18) unter gleichzeitiger Zerteilung selbständig förderbar ist.

10. Vorrichtung nach Anspruch 9, **dadurch gekennzeichnet, dass** die Schneckenwelle (14) im wesentlichen horizontal angeordnet ist, und die Aufgabeöffnung (16) derart angeordnet ist, dass das Holz (18) von oben auf die Schneckenwelle (14) zuführbar ist.

11. Vorrichtung nach einem der Ansprüche 9 bis 10, **gekennzeichnet durch** an der Schneideinrichtung (13) vorgesehene Elemente (19), mittels denen derart auf das bereits teilweise eingeschnittene Holz einwirkbar ist, dass der noch nicht geschnittene Teil bricht.

12. Vorrichtung nach Anspruch 12, **dadurch gekennzeichnet, dass** die Elemente (19) als sich zwischen der Windung und dem Wellengrund erstreckende Keile oder dergleichen ausgebildet sind, die sich in Förderrichtung der Schneckenwelle (14) erstrecken.

13. Vorrichtung nach einem der Ansprüche 9 bis 12, **dadurch gekennzeichnet, dass** die Höhe der Windung der Schneckenwelle (14) entsprechend der maximalen Stärke des zu schneidenden Holzes gewählt ist.

14. Vorrichtung nach einem der vorangehenden Ansprüche, **gekennzeichnet durch** wenigstens zwei in Drehrichtung der Schneideinrichtung (13) hintereinander angeordnete Aufgabeöffnungen (5, 5a).

15. Vorrichtung nach einem der vorangehenden Ansprüche, **dadurch gekennzeichnet, dass** der Winkel in Abhängigkeit von der Anzahl der Windungen und/oder dem Abstand der Windungen voneinander und/oder der Höhe der Schneide bzw. der Windung gewählt ist.

## Claims

1. Device for cutting wood, especially of tree trunks, with a motor-driven cutting device arranged in a housing which displays at least one feed opening and one discharge opening, displaying at least one cutter by means of which the wood which is stabilised for cutting can be split, where the cutting device (1) comprises one essentially circular disc (2), on which the cutter (3) is arranged so as to protrude, whereby the cutter (3) is designed to run in the form of a spiral, and displays a constant distance from the disc, and that in the area of the feed opening (5) a wall-type plate (8) or similar which stabilises the wood is arranged, which extends at an angle almost as far as the cutter (3), so that when the cutting device (1) is actuated, the wood (6) can be conveyed automatically and split at the same time.

2. Device in accordance with one of the previous claims, **characterised in that** the spacing of the windings of the spiral cutter (3) is constant.

3. Device in accordance with Claim 1 or 2, **characterised in that** the cutter (3) protrudes essentially parallel to the axis of rotation (D) from the plane of the disc.

4. Device in accordance with one of the previous claims, **characterised In that** for preference the cutter (3) which winds inwards from the external edge of the disc (2) ends in an area outside the centre of the disc and thus of the axis of rotation (D).

5. Device in accordance with one of the previous claims, **characterised in that** the disc (2) is essentially aligned vertically, and the feed opening (5) is arranged in such a way that the wood (6) can be fed in essentially horizontally.

6. Device in accordance with one of the previous claims, **characterised by** elements (7) provided on the cutting device (1) by means of which the already partly-cut wood can be acted upon such that the part which has not yet been cut breaks.

7. Device in accordance with Claim 6, **characterised in that** the elements (7) are in the form of wedges or similar extending between the surface of the disc and the cutting wall pointing towards the centre of the disc.

8. Device in accordance with one of the previous claims, **characterised in that** the height of the winding of the cutter (3) arranged on the disc (2) is selected in accordance with the maximum strength of the wood to be cut.

9. Device for cutting wood, especially of tree trunks, with a motor-driven cutting device arranged in a housing which displays at least one feed opening and one discharge opening, displaying at least one cutter by means of which the wood which is stabilised for cutting can be split, wherein the cutter (15) of the cutting device (13) Is designed to run in the form of a spiral screw and the cutting device is a spiral roller (14), wherein the cutter (15) is formed on the screw-shaped winding of the spiral roller (14) and displays a constant distance from the spiral axis, and that In the area of the feed opening (16) a wall-type plate (17) which stabilises the wood or similar is arranged, which extends at an angle almost as far as the cutter (15), so that when the cutting device (13) is actuated, the wood (18) is conveyed automatically and split at the same time.

10. Device in accordance with Claim 9, **characterised in that** the spiral roller (14) is arranged essentially horizontally, and the feed opening (16) Is arranged in such a way that the wood (18) can be fed onto the spiral roller (14) from above.

11. Device in accordance with one of Claims 9 or 10, **characterised by** elements (19) provided on the cutting device (13) by means of which the already partly-cut wood can be acted upon such that the part which has not yet been cut breaks.

12. Device in accordance with Claim 12, **characterised in that** the elements (19) are in the form of wedges or similar extending between the winding and the base of the roller which extend in the direction of motion of the spiral roller (14).

13. Device in accordance with one of Claims 9 to 12, **characterised in that** the height of the winding of the spiral roller (14) is selected in accordance with the maximum strength of the wood to be cut.

14. Device in accordance with one of the previous claims, **characterised by** at least two feed openings (5, 5a) arranged one after the other in the direction of rotation of the cutting device (13).

15. Device in accordance with one of the previous claims, **characterised in that** the angle is selected as a function of the number of windings and/or of the clearance between the windings and/or the height of the cutter or the winding respectively.

## Revendications

1. Dispositif destiné à débiter du bois, notamment des troncs d'arbre, comprenant, disposé dans un carter qui présente au moins une ouverture d'alimentation et une ouverture d'évacuation, un dispositif de coupe à entraînement motorisé, qui comporte au moins une lame de coupe et au moyen duquel le bois à couper positionné en appui peut être tronçonné, le dispositif de coupe (1) comprenant un disque (2) sensiblement de forme circulaire, sur lequel la lame de coupe (3) est disposée en saillie, la lame de coupe (3) s'étendant en forme de spirale et présentant une distance constante de son tranchant au disque, et une plaque (8) ou élément similaire, en forme de paroi, qui positionne le bois en appui, étant disposé dans la zone de l'ouverture d'alimentation (5), en s'étendant jusqu'à proximité de la lame de coupe (3) sous un certain angle, de sorte que lorsque le dispositif de coupe (1) est entraîné, le bois (6) peut avancer automatiquement tout en étant sectionné.

2. Dispositif selon la revendication 1, **caractérisé en ce que** la distance entre les spires de la lame de coupe (3) en forme de spirale reste constante.

3. Dispositif selon la revendication 1 ou 2, **caractérisé en ce que** la lame de coupe (3) fait saillie du plan du disque, de manière sensiblement parallèle à l'axe de rotation (D).

4. Dispositif selon l'une des revendications précédentes, **caractérisé en ce que** la lame de coupe (3), s'enroulant de préférence du bord extérieur du disque (2) vers l'intérieur, se termine dans une zone en dehors du centre du disque et donc de l'axe de rotation (D).

5. Dispositif selon l'une des revendications précédentes, **caractérisé en ce que** le disque (2) est disposé sensiblement en position verticale, et l'ouverture d'alimentation (5) est disposée de manière telle que le bois (6) puisse être amené sensiblement à l'horizontale.

6. Dispositif selon l'une des revendications précédentes, **caractérisé par** des éléments (7) prévus sur le dispositif de coupe (1), au moyen desquels il est possible d'agir sur le bois déjà en partie incisé, de manière telle que la partie non encore coupée soit brisée.

7. Dispositif selon la revendication 6, **caractérisé en ce que** les éléments (7) sont réalisés sous la forme de coins ou similaires s'étendant entre la surface du disque et la paroi, tournée vers le centre du disque, de la lame de coupe.

8. Dispositif selon l'une des revendications précédentes, **caractérisé en ce que** la hauteur de la spire de la lame de coupe (3) disposée sur le disque (2) est choisie de manière à s'accorder à l'épaisseur maximale du bois à couper.

9. Dispositif destiné à débiter du bois, notamment des troncs d'arbre, comprenant, disposé dans un carter qui présente au moins une ouverture d'alimentation et une ouverture d'évacuation, un dispositif de coupe à entraînement motorisé, qui comporte au moins une lame de coupe et au moyen duquel le bois à couper positionné en appui peut être tronçonné, la lame de coupe (15) du dispositif de coupe (13) s'étendant en forme d'hélice et le dispositif de coupe étant une vis sans fin (14), le tranchant de la lame de coupe (15) étant formé sur la spire en forme d'hélice de la vis sans fin (14) et s'étendant à une distance constante de l'axe de la vis, et une plaque (17) ou élément similaire, en forme de paroi, qui positionne le bois en appui, étant disposé dans la zone de l'ouverture d'alimentation (16), en s'étendant jusqu'à proximité de la lame de coupe (15) sous un certain angle, de sorte que lorsque le dispositif de coupe (13) est entraîné, le bois (18) peut avancer automatiquement tout en étant sectionné.

10. Dispositif selon la revendication 9, **caractérisé en ce que** la vis sans fin (14) est disposée sensiblement à l'horizontale, et l'ouverture d'alimentation (16) est disposée de façon telle que le bois (18) puisse être amené par le haut sur la vis sans fin (14).

11. Dispositif selon l'une des revendications 9 et 10, **caractérisé par** des éléments (19) prévus sur le dispositif de coupe (13), au moyen desquels il est possible d'agir sur le bois déjà en partie incisé, de manière telle, que la partie non encore coupée soit brisée.

12. Dispositif selon la revendication 11, **caractérisé en ce que** les éléments (19) sont réalisés sous forme de coins ou similaires s'étendant entre la spire et le fond de la vis, dans la direction de transport de la vis sans fin (14).

13. Dispositif selon l'une des revendications 9 à 12, **caractérisé en ce que** la hauteur de la spire de la vis sans fin (14) est choisie de manière à s'accorder à l'épaisseur maximale du bois à couper.

14. Dispositif selon l'une des revendications précédentes, **caractérisé par** au moins deux ouvertures d'alimentation (5, Sa) disposées l'une à la suite de l'autre dans le sens de rotation du dispositif de coupe (13).

15. Dispositif selon l'une des revendications précédentes, **caractérisé en ce que** l'angle est choisi en fonction du nombre des spires et/ou de la distance entre les spires et/ou de la hauteur de la lame de coupe ou de la spire.
